# EUROPÄISCHE PATENTSCHRIFT

(11) **EP 0 336 115 B1**
(45) Veröffentlichungstag und Bekanntmachung des Hinweises auf die Patenterteilung: **29.07.1992**
(21) Anmeldenummer: 89103696.4
(22) Anmeldetag: 03.03.1989
(51) Int. Cl.: F01N 3/28, B01D 53/36

(54) **Abgaskatalysator mit Metallmonolith**
Catalyst for exhaust gas with metallic monolith
Catalyseur pour gaz de combustion avec monolithe en métal

(30) Priorität: 02.04.1988 DE 3811224
(43) Veröffentlichungstag der Anmeldung: 11.10.1989
(73) Patentinhaber: Leistritz Aktiengesellschaft, D-90459 Nürnberg (DE)
(72) Erfinder: Böhmer, Axel, Dipl.-Ing., D-8500 Nürnberg (DE); Scholz, Rainer, Dipl.-Ing., D-8070 Ingolstadt (DE)
(74) Vertreter: Matschkur, Götz, Lindner Patent- und Rechtsanwälte

(56) Entgegenhaltungen:
- EP-A- 0 177 479
- EP-A- 0 193 072
- EP-A- 0 256 416
- DE-A- 2 312 794
- DE-A- 3 433 938
- US-A- 3 850 453

## Beschreibung

Die Erfindung bezieht sich auf einen Abgaskatalysator mit einem wabenförmig strukturierter Metallmonolithen mit einem Monolithmantel oder mantellos mit einer reibungserhöhenden Außenprofilierung, der von einer themischen Isolierung in Form einer Mineralfasermatte umgeben in einem metallischen Außengehäuse gelagert ist, dessen konische Abgaszu- und -abführstutzen von beabstandeten inneren Abschirmtrichtern überdeckt sind und der Übergang zwischen Monolithmantel und Innentrichter als Schiebesitz ausgebildet ist.

Bei den meisten bisher bekanntgewordenen Ausführungsformen von Abgaskatalysatoren mit Metallmonolithen ist - im Gegensatz zur Federmattenlagerung keramiseher Monolithen in tragenden Außengehäusen - vorgesehen, daß der Metallmonolith mit einem zylindrischen. an den Stirnenden überstehenden und vorzugsweise aus Stahl bestehenden Monolithmantel versehen ist, der mit Abgaszu- und -abführtrichtern verbunden ist (man vergleiche hierzu beispielsweise die Deutsche Offenlegungsschrift 23 02 746) und auf diese Weise ein tragendes warmes Innenbauteil bildet, welches durch eine umgebende thermische Isolierung in einem lediglich den Halt der Isolierung bewirkenden, aber selbst nicht mehr tragenden, Außengehäuse angeordnet ist. Diese Lösung hat u. a. den Nachteil, daß die thermischen Ausdehnungsunterschiede zwischen dem tragenden Innenteil, bestehend aus den Trichtern und dem Monolithmantel, und dem Außengehäuse ebenso Probleme bereiten wie die Fertigung. Zum Ausgleich der thermischen Ausdehnungsunterschiede zwischen den Innentrichtern und dem Außengehäuse ist aus der Deutschen Offenlegungsschrift DE 35 06 219 A1 bereits ein Schiebesitz am Übergang zwischen Monolithmantel und Innentrichter vorgesehen. Damit lassen sich zwar auf relativ einfache Weise die genannten Ausdehnungsunterschiede abfangen, doch hat sich gezeigt, daß durch die fehlende starre Verbindung des inneren Trichterendes mit anderen tragenden Bauteilen bei den sehr hohen auftretenden Temperaturen der Trichter sich sehr stark verformen und richtiggehend nach innen einfallen kann.

Um diese Schwierigkeiten zu beseitigen, ist erfindungsgemäß bei einem Abgaskatalysator der eingangs genannten Art vorgesehen, daß die Innentrichter am inneren Ende eine Profilversteifung aufweisen, wobei diese Profilversteifung sowohl durch eine entsprechende Formgebung der Trichter, als auch bevorzugt durch aufgeschweißte, nach außen oder innen gewölbte Ringe gebildet sein kann.

In der ersten Ausführungsform einer derartigen Profilversteifung ist daher vorgesehen, daß sie einen sich am Außengehäuse mit Schiebesitz abstützenden, am inneren Ende auf den Trichter aufgeschweißten Außenring umfaßt, während alternativ die Profilversteifung auch durch einen nach einwärts gewölbten, am Trichter verschweißten Innenring gebildet sein kann.

Da zum Ausgleich der thermischen Ausdehnungsunterschiede zwischen dem tragenden Außengehäuse und dem aus den Trichtern und dem Monolithmantel gebildeten Innengehäuse ein Schiebesitz am Einlaß- oder Auslaßtrichter ausreichend ist, kann der die Profilversteifung bildende Innenring ggf. auf der Ein- oder Auslaßseite auch mit dem Monolithmantel verschweißt sein.

Bei der Ausführungsfom eines erfindungsgemäßen Abgaskatalysators, bei dem der Monolithmantel durch eine Außenkehlnaht mit den Trichtern verschweißt und über eine durchgehende Metallsilikatfasermatte im geteilten Außengehäuse gelagert ist, kann auch vorgesehen sein, daß das Außengehäuse nicht aus zwei mit Schiebesitz gegeneinander beweglichen Längsabsehnitten besteht, sondern daß ein Stirnende des Außengehäuses mit Schiebesitz auf dem zylindrischen Endabschnitt eines Trichters gelagert ist. Dabei kann die Metallsilikatfasermatte auch durchaus als Quellmatte mit oder ohne und/oder mit oder ohne Drahteinlage ausgebildet sein.

Ein besonders einfacher und betriebssicherer Abgaskatalysator ergibt sich in Ausgestaltung der Erfindung dadurch, daß man die besondere axiale Verschiebesicherung durch die Lagerung des Metallmonolithen im tragenden Außengehäuse dahingehend ausnützt, daß man den Metallmonolithen ohne den bisher immer üblichen Stahlmantel ausbildet und den meist als Wickelkörper ausgebildeten spiralig gewickelten Metallmonolithen mit einer reibungserhöhenden Außenprofilierung versieht und durch eine Quellmatte im tragenden Außengehäuse lagert, wobei die Innentrichter frei vor dem Metallmonolithen enden und die Spalte zwischen dem Monolithen und den Trichtern bevorzugt durch außenliegende Bänder überdeckt sind.

In einer ersten Ausführungsform ist für diese mantellose Lagerung des Metallmonolithen ein Aufbau vorgesehen, bei dem der aus trapez- oder wellenförmig gewinkelten Stützblechen und glatten Trennblechen gewickelte Metallmonolith derart ausgebildet ist, daß das seine Außenfläche bildende Blech durch die Quellmaltenpressung elastisch zwischen den Abstülzstellen nach innen deformiert wird. Durch diese Deformierung ergeben sich quasi außenliegende Rinnen und dazwischenliegende Abstützrippen, die jegliches Verdrehen des Metallmonolithen im Außengehäuse verhindern, obgleich der Monolith nur über die Quellmatte gelagert und in keiner Weise mechanisch mit dem Außengehäuse oder den Innentrichtern verbunden ist. Dies hat erhebliche Vorzüge, da ja auf diese Weise auch kein Brechen einer mechanischen metallischen Aufhängung des Metallmonolithen zu befürchten ist.

Anstelle der genannten elastischen Deformierbarkeit der Außenfläche des mantellos ausgebildeten Metallmonolithen, ggf. auch zusätzlich dazu, kann in weiterer Ausgestaltung der Erfindung vorgesehen sein, daß der Metallmonolith mit einer aufgeschweißten oder aufgelöteten Drahtspirale bzw. Stahlringen versehen ist, die sich in die Quellmatte einbetten und somit in entsprechender Weise zu der gewünschten Axialverschiebesicherung beitragen.

Schließlich liegt es auch noch im Rahmen der Erfindung, das Außengehäuse zur Versteifung versiekt auszubilden.

Weitere Vorteile, Merkmale und Einzelheiten der Erfindung ergeben sieh aus der naehfolgenden Besehreibung einiger Ausführungsbeispiele sowie anhand der Zeichnung. Dabei zeigen:
Fig. 1 einen Teil-Längsschnitt durch einen Abgaskatalysator mit einem Metallmonolithen mit Monolithmantel, der über einen Sehiebesitz im ungeteilten tragenden Außengehäuse gelagert ist,
Fig. 2 einen Detailschnitt durch eine abgewandelte Schiebesitzausbildung mit Profilversteifung,
Fig. 3 einen Teilschnitt durch einen Abgaskatalysator mit abgewandelter Ausbildung der Schiebesitzlagerung zwischen Trichter und Monolithmantel,
Fig. 4 einen Teilschnitt durch einen Abgaskatalysator mit einem mantellos im tragenden Außengehäuse gelagerten Metallmonolithen,
Fig. 5 einen Querschnitt durch die Anordnung nach Fig. 6 entsprechend der Linie VII-VII in Fig. 6, und
Fig. 6 eine vergrößerte Detailansicht gemäß dem Kreisausschnitt VI in Fig.5.

Der in Fig. 1 gezeigte Abgaskatalysator besteht aus einem durchgehenden tragenden Außengehäuse 1 mit die Abgaszu- und -abführstutzen 2 in Abstand übergreifenden Innentrichtern 3 und 4, die durch eine Aluminiumsilikatfasermatte 5 thermisch isoliert sind. Der Metallmonolith 6 mit einem vorzugsweise aus Stahlblech bestehenden Monolithmantel 7, der an den Enden übersteht, ist mit Hilfe einer vorzugsweise als Quellmatte ausgebildeten Mineralfasermatte 5′ im tragenden Außengehäuse 1 gelagert, wobei bevorzugt eine Aufrauhung des Monolithmantels, sowie auch ggf. der Innenfläche des Außengehäuses 1 vorgesehen ist, so daß in Verbindung mit der starken Verpressung der Mineralfasermatte 5′ eine axiale Verschiebesicherung des Metallmonolithen 6 im Außengehäuse 1 gegeben ist. Diese axiale Verschiebesicherung durch die Verpressung der Quellmatte 5′ in Verbindung mit der genannten Aufrauhung der Außenfläche des Monlithmantels 7 und der Innenfläche des Außengehäuses 1 ermöglicht die Ausbildung eines Schiebesitzes zwischen den überstehenden Enden 8 des Monolithmantels 7 und den inneren Enden 3a bzw. 4a der Trichter 3, 4. Die Innentrichter 3 und 4 sind im dargestellten Ausführungsbeispiel mit einer durch einen außen aufgeschweißten Außenring 9 gebildeten Profilversteifung versehen, wobei sich dieser Außenring mit Schiebesitz im tragenden Außengehäuse 1 abstützt. Dieser Außenring wirkt der Gefahr eines Einfallens der Trichter bei hohen Temperaturen entgegen, die insbesondere bei den meist ovalen Querschnittsformen besteht, die moderne Abgaskatalysatoren meist aufweisen (vergl. hierzu Fig. 5).

Die Fig. 2 und 3 zeigen abgewandelte Ausführungsformen einer Metallmonolithlagerung mit Schiebesitz zwischen dem Monolithmantel 7 und dem auslaßseitigen Trichter 4. Dabei ist anstelle eines der Versteifung des Trichters gegen ein Einfallen bei hohen Temperaturen dienenden Außenrings 9, wie beim Ausführungsbeispiel nach Fig. 1. jeweils ein einwärts gewölbter, am Trichter 3 bzw. 4 verschweißter Innenring 11 bzw. 12 vorgesehen. Der versteifende Innenring 11 ist dabei sowohl mit dem einlaßseitigen Trichter 3 als auch dem Ende 8 des Monolithmantels 7 in einer gemeinsamen Schweißnaht 13 verschweißt. Der auslaßseitige Innenring 12 ist dagegen nur mit dem auslaßseitigen Trichter 4 verschweißt, so daß zwischen diesem Trichter 4 und dem überstehenden Ende 8 des Monolithmantels ein Schiebesitz besteht. Die Lagerung des Metallmonolithen 6 und der Trichter 3 und 4 erfolgt durch eine durchgehende, vorzugsweise als Quellmatte ausgebildete Matte 5˝.

Bei der nur im Detailausschnitt dargestellten Ausführungsform nach Fig. 3 ist die Profilversteifung des hier gezeigten auslaßseitigen Trichters 4 durch eine entsprechende Profilierung anstelle durch aufgeschweißte Innen- bzw. Außenringe realisiert.

Die Fig. 4 bis 6 zeigen eine bevorzugte Ausführungsfom der vorliegenden Erfindung, bei welcher ein mantelloser Metallmonolith 6 verwendet wird. Der Metallmonolith 6 besteht dabei, wie an sich bekannt, aus einem spiralförmig gewickelten Bauteil, bestehend aus trapezförmig gewinkelten Stützblechen 14 und glatten Trennblechen 15 und 16. Der Metallmonolith ohne einen Außenmantel, wie bei den Ausführungsformen nach den Fig. 1 bis 5, ist durch eine durchgehende einstückige Quellmatte 5˝, die sich auch in die Innentrichter 3 und 4 erstreckt, im tragenden Außengehäuse 1, das zur Erhöhung der Steifigkeit versiekt ist, gelagert, wobei eine reibungserhöhende Außenprofilierung in Verbindung mit dem hohen Preßdruck der Quellmatte 5˝ eine Axialverschiebung des Metallmonolithen 6 verhindert, obgleich die Innentrichter 3 und 4 frei vor dem Metallmonolithen enden und dieser somit lediglich mit Hilfe der Quellmatte 5˝ im Außengehäuse 1 gelagert ist.

Die erste Art der reibungserhöhenden Außenprofilierung ist dadurch gebildet, daß die Bleche 15, die die Außenfläche des Monolithen bilden, so dünn ausgebildet sind, daß sie durch den hohen Preßdruck der Quellmatte 5˝ nach innen gedellt werden, wie es in Fig, 6 gezeigt ist. Darüber hinaus ist der Metallmonolith 6 mit einer aufgelöteten Drahtspirale 17 versehen, die sich in die Quellmatte einbettet und somit für eine derart feste Lagerung sorgt, daß auch bei starken Stößen und Schlägen ein axiales Verrutschen des Metallmonolithen 6 im Außengehäuse 1 nicht stattfinden kann.

## Patentansprüche

1. Abgaskatalysator mit einem wabenförmig strukturierten Metallmonolithen (6), mit einem Monolithmantel (7) oder mantellos mit einer reibungserhöhenden Außenprofilierung, der von einer thermischen Isolierung in Form einer Mineralfasermatte (5, 5′ 5˝) umgeben in einem metallischen Außengehäuse (1) gelagert ist, dessen konische Abgaszu- und -abführstutzen (2) von beabstandeten inneren Abschirmtrichtern (3, 4) überdeckt sind und der Übergang zwischen Monolithmantel (7) und Innentrichter (3, 4) als Schiebesitz ausgebildet ist, dadurch gekennzeichnet, daß die Innentrichter (3, 4) am inneren Ende eine Profilversteifung (9, 11, 12) aufweisen.

2. Abgaskatalysator nach Anspruch 1, dadurch gekennzeichnet, daß die Profilversteifung einen sich am Außengehäuse (1) mit Schiebesitz abstützenden Außenring (9) umfaßt.

3. Abgaskatalysator nach Anspruch 1, dadurch gekennzeichnet, daß die Profilversteifung durch einen nach einwärts gewölbten, am Trichter (3, 4) verschweißten Innenring (11, 12) gebildet ist.

4. Abgaskatalysator nach einem der Ansprüche 1 bis 3, dadurch gekennzeichnet, daß die Mineralfasermatte eine Aluminiumsilikatfasermatte ist.

5. Abgaskatalysator nach einem der Ansprüche 1 bis 4, dadurch gekennzeichnet, daß über die gesamte Ratalysatorlänge oder zumindest im Lagerbereich des Monolithen die Mineralfasermatte eine Quellmatte ist.

6. Abgaskatalysator nach einem der Ansprüche 1 bis 5, dadurch gekennzeichnet, daß die Quellmatte Quellglimmer und/oder eine Drahteinlage enthält.

## Revendications

1. Catalyseur pour gaz d'échappement ayant un élément monolithique métallique (6) en forme de nid d'abeilles structuré, comportant une enveloppe monolithique (7) ou sans enveloppe avec un profilage extérieur augmentant le frottement, qui est entouré d'une isolation thermique ayant la forme d'un paillasson (5, 5′, 5˝) de fibres minérales logé dans un boîtier extérieur (1) métallique, dont les tubulures coniques (2) d'arrivée et de départ de gaz d'échappement sont recouvertes par des entonnoirs protecteurs (3, 4) intérieurs, placés à une certaine distance et la transition entre l'enveloppe monolithique (7) et les entonnoirs (3, 4) intérieurs a la forme d'un siège coulissant, catalyseur caractérisé en ce que les entonnoirs (3, 4) intérieurs présentent à leur extrémité intérieure un élément profilé de renforcement (9, 11, 12).

2. Catalyseur pour gaz d'échappement selon la revendication 1, caractérisé en ce que l'élément profilé de renforcement comprend un anneau extérieur (9) s'appuyant avec siège coulissant au boîtier extérieur (1).

3. Catalyseur pour gaz d'échappement selon la revendication 1, caractérisé en ce que l'élément profilé de renforcement est formé par un anneau intérieur (11, 12) cintré vers l'intérieur et soudé aux entonnoirs (3, 4).

4. Catalyseur pour gaz d'échappement selon l'une des revendications 1 à 3, caractérisé en ce que le paillasson de fibres minérales est un paillasson de fibres de silicate d'aluminium.

5. Catalyseur pour gaz d'échappement selon l'une des revendications 1 à 4, caractérisé en ce que, sur la totalité de la longueur du catalyseur ou tout au moins dans la zone de logement de l'élément monolithique, le paillasson de fibres minérales est un paillasson pouvant gonfler.

6. Catalyseur pour gaz d'échappement selon l'une des revendications 1 à 5, caractérisé en ce que le paillasson pouvant gonfler contient du mica pouvant gonfler et/ou une garniture d'un fil métallique.

## Claims

1. Catalyst for exhaust gas with a honeycomb-structured metal monolith (6), with a monolith casing (7), or without a casing but with friction-increasing external profiling, which is surrounded by thermal insulation in the form of mineral fibre matting (5, 5′, 5˝) and is housed in a metal outer housing (1), whose conical exhaust gas inlet and outlet nozzles (2) are covered by spaced, inner screening funnels (3, 4) and the join between the monolith casing (7) and the inner funnels (3, 4) is formed as a slide fit, characterised in that the inner funnels (3, 4) have a profile reinforcement (9, 11, 12) on the inner end.

2. Catalyst for exhaust gas according to claim 1, characterised in that the profile reinforcement comprises an outer ring (9) bearing with a slide fit on the outer housing (1).

3. Catalyst for exhaust gas according to claim 1, characterised in that the profile reinforcement is formed by an inwardly-convex inner ring (11, 12) welded to the funnel (3, 4).

4. Catalyst for exhaust gas according to one of claims 1 to 3, characterised in that the mineral fibre matting is an aluminium silicate matting.

5. Catalyst for exhaust gas according to one of claims 1 to 4, characterised in that the mineral fibre matting over the whole length of the catalyst or at least in the housing region of the monolith is an expanding matting.

6. Catalyst for exhaust gas according to one of claims 1 to 5, characterised in that the expanding matting contains expanding mica and/or a wire insert.
